# EUROPÄISCHE PATENTSCHRIFT

(11) **EP 3 327 684 B1**
(45) Veröffentlichungstag und Bekanntmachung des Hinweises auf die Patenterteilung: **19.02.2025**
(21) Anmeldenummer: 17190828.8
(22) Anmeldetag: 13.09.2017
(51) Int. Cl.: G07D 7/12, G07D 7/17

(54) **DOKUMENTENPRÜFGERÄT**
DOCUMENT VERIFICATION EQUIPMENT
APPAREIL DE VÉRIFICATION DES DOCUMENTS

(30) Priorität: 24.11.2016 DE 102016014023
(43) Veröffentlichungstag der Anmeldung: 30.05.2018
(73) Patentinhaber: Bundesdruckerei GmbH, 10969 Berlin (DE)
(72) Erfinder: Schauder, Heiko, 14542 Werder (Havel) (DE); Baumscheiper, Martin, 31535 Neustadt a. Rübenberge (DE); Maggioni, Christoph, 10961 Berlin (DE)
(74) Vertreter: Bittner, Thomas L.

(56) Entgegenhaltungen:
- EP-A1- 1 324 283
- EP-A1- 2 980 761
- WO-A1-2010/038329
- DE-A1- 4 333 667
- US-A1- 2003 020 970
- MIKROTEK: "Getting to Know Your ScanMaker s450/s350 Contents", 1 October 2007 (2007-10-01), pages 1 - 14, XP055466434, Retrieved from the Internet <URL:http://ww1.microtek.com.tw/installer/Brochure/s450&s350_supplement1_e.pdf> [retrieved on 20180411]

## Beschreibung

Die vorliegende Erfindung betrifft einen Deckel für ein Dokumentenprüfgerät, insbesondere für ein Dokumentenprüfgerät das zur Prüfung von Dokumenten unterschiedlicher Formate vorgesehen ist.

Bei einem Dokumentenprüfgerät das zur Prüfung von Dokumenten unterschiedlicher Formate vorgesehen ist, besteht für gewöhnlich eine Schwierigkeit der korrekten Anlage oder Auflage des zu prüfenden Dokuments.

Ein Dokumentenprüfgerät ist in der Regel mit einer Glasplatte versehen, auf welche das zu prüfende Dokument aufgelegt oder gegengedrückt wird, so dass eine im Dokumentenprüfgerät innenseitig hinter der Glasplatte angeordnete Kamera in der Lage ist, die aufliegende Seite des Dokuments optisch zu erfassen. In der Regel ist die Kamera wirkungsgemäß mit einem Computer verbunden, der mittels einer Datenbank einen Vergleich des optisch erfassten Dokuments mit in der Datenbank enthaltenen Referenzdaten vornimmt und das Ergebnis des Vergleichs dann auf einer mit dem Computer wirkungsgemäß verbundenen Anzeige ausgibt.

Soll das Dokumentenprüfgerät beispielsweise in der Lage sein, sowohl Dokumente im sogenannten ID-1-Format mit einer Abmessung von 85,60 mm x 53,98 mm als auch im ID-3-Format mit einer Abmessung von 125 mm x 88 mm zu prüfen, so besteht eine Schwierigkeit bei einer gewünschten zügigen Handhabung, in welchem Bereich der Glasplatte das kleinere Dokument anzuordnen ist.

Die Formatspezifikationen ID-1-Format, ID-2-Format, ID-3-Format sind in der Dokument EP 1 324 283 A1 offenbart eine Vorrichtung zur Prüfung der Echtheit eines Dokuments, bei der die Echtheit mit hoher Genauigkeit zum Zeitpunkt der Echtheitsprüfung eines präsentierten Dokuments mittels Erfassen von Bildern unter Verwendung einer Wellenlängencharakteristik in Bezug auf die Durchlässigkeit und das Reflexionsvermögen von Licht unterschieden werden kann. Die erfassten Bilder werden numerisch umgewandelt, um Merkmalsmengen zu finden.

Dokument WO 2010 / 038329 A1 offenbart eine Lesevorrichtung mit: einem Abbildungselement, das ein Aufzeichnungsmedium, d. h. ein Buch oder eine Karte, optisch ausliest; einer Lesefläche zum Anordnen des Aufzeichnungsmediums; einem Positionierungselement, das zum Bestimmen der Position des Aufzeichnungsmediums auf benachbarten Schenkel-Seiten der Leseoberfläche ausgebildet ist; einem Lichtsperrabschnitt, der auf dem Positionierungselement angeordnet ist; und einem Ausstoßtunnel, der in der Nähe einer Ecke angeordnet ist, d. h. einem Schnittpunkt der zwei benachbarten Seiten der Lesefläche. Der Auswurftunnel ist mit dem Lichtblockierabschnitt zum Blockieren von externem Licht bedeckt und auf einer Oberfläche angeordnet, die sich an die Leseoberfläche anschließt.

EP 2 980 761 A1 offenbart eine Terminaleinheit zur maschinellen Verifikation eines Sicherheitsdokuments, wobei die Terminaleinheit Folgendes aufweist: eine Einzugsöffnung; Einzugsmittel zum automatischen Einzug des Sicherheitsdokuments in aufgeklapptem Zustand in die Einzugsöffnung; einen RFID Kartenleser, der dazu ausgebildet ist, Daten aus einem RFID Chip des eingezogenen Sicherheitsdokuments zu lesen, sofern sich der RFID Kartenleser und der RFID Chip jeweils auf einer Leseposition befinden; ein Typerkennungsmodul zur Erkennung eines Dokumenttyps und zur Ermittlung einer dokumenttypspezifischen Position des RFID Chips innerhalb des ausgeklappten Sicherheitsdokuments anhand des erkannten Dokumenttyps; einen Antrieb, der anhand der ermittelten Position des RFID Chips den RFID Kartenleser und das eingezogene, ausgeklappte Sicherheitsdokument automatisch so relativ zueinander zu bewegt, dass sich sowohl der RFID Kartenleser als auch der RFID Chip in ihrer jeweiligen Leseposition befinden; und ein Verifikationsmodul zum Auslesen der Daten mittels des Kartenlesers aus dem Sicherheitsdokument nach Erreichen der jeweiligen Leseposition und zur Verifikation des Sicherheitsdokuments anhand der ausgelesenen Daten.

DE 43 33 667 A1 betrifft ein Verfahren zum Erkennen von Falschgeld anhand des Sicherheitsstreifens und ein mobiles Gerät. Es ist vorgesehen, dass der Sicherheitsmetallstreifen induktiv oder kapazitiv und /oder optisch auf Vorhandensein und Anordnung der sichtbaren Abschnitte und / oder elektrisch auf Durchgängigkeit geprüft und das Ergebnis optisch oder akustisch kenntlich gemacht wird. Das Prüfgerät hierzu besteht aus einer Energiequelle, einem Schalter, einer Prüfeinheit, einem elektronischen Auswerter und einem optischen oder akustischen Signalgeber.

Ein besonderes Problem besteht darin, dass das Umgebungslicht die optische Aufnahme des Dokuments durch die Kamera nachteilig beeinträchtigt.

Die vorliegende Erfindung macht es sich daher zur Aufgabe, Geräte aus dem Stand der Technik zu verbessern.

Die der Erfindung zugrundeliegende Aufgabe wird durch die Merkmale der unabhängigen Ansprüche gelöst. Die abhängigen Ansprüche beschreiben Ausführungsformen.

Ausführungsformen betreffen ein Dokumentenprüfgerät zur Prüfung von Dokumenten in unterschiedlichen Dokumentenformaten, dessen Deckel mit einer Aussparung versehen ist, die einem ersten Dokumentenformat entspricht. Somit kann dieser Deckel auch als eine Art Schablone für Dokumente im ersten Dokumentenformat angesehen werden.

Beispielsweise kann das Dokumentenprüfgerät zur Prüfung von Dokumenten in einem ersten Dokumentenformat vorgesehen sein, das einem ID-1-Format entsprechen kann, sowie auch zur Prüfung von Dokumenten in einem zweiten Dokumentenformat vorgesehen sein, welches größer als das ID-1-Format ist, beispielsweise ein ID-2-Format oder ein ID-3-Format.

Die Aussparung im Deckel entspricht dem kleineren Dokumentenformat der von dem Dokumentenprüfgerät prüfbaren Dokumentenformate.

Ist der Deckel geschlossen oder zugeklappt, so erfasst eine im Dokumentenprüfgerät vorgesehene Kamera optische lediglich den Bereich der Aussparung, während der um die Aussparung vorliegende Bereich des Deckels beispielsweise keine Informationen trägt, beispielsweise schwarz ist.

In diesem Zustand kann eine Prüfung eines Dokuments im ersten Dokumentenformat leicht vorgenommen werden, indem das Dokument im ersten Dokumentenformat, das somit auch als ein erstes, kleineres Dokumentenformat bezeichnet werden kann, einfach auf die Aussparung gelegt wird.

Auf diese Weise ist sichergestellt, dass kein störendes Umgebungslicht von der Kamera aufgenommen wird, so dass eine Dokumentenprüfung zuverlässiger erfolgen kann. Auch wird der Vergleich mit einer Dokumenten-Referenzdatenbank beschleunigt, da keine Positions-Transformationen durchgeführt werden, um eine ansonsten möglicherweise erforderliche Positionsnormierung vorzunehmen.

Es ist möglich, dass im Bereich der Aussparung, um diese umlaufend, die Dicke des Deckels in Richtung der Aussparung sich verjüngt.

Beispielsweise kann die Aussparung gemäß dem ersten Dokumentenformat in rechteckiger Form vorliegen. Im Deckelbereich, der die Aussparung umgibt, kann vom äußeren Rand des Deckels bis hin zur Aussparung sich die Dicke des Deckels verringern oder verjüngen.

Auf diese Weise ist es ermöglicht, dass ein rasch auf das Dokumentenprüfgerät, genauer: auf den zugeklappten Deckel davon, aufgelegtes Dokument im ersten Dokumentenformat quasi schwerkraftgetrieben präzise in die Aussparung hineinrutscht.

Dadurch ist eine besonders rasche Prüfung eines Dokuments im ersten Dokumentenformat ermöglicht, da eine ansonsten erforderliche Sorgfalt bei der Auflage eines Dokuments im ersten Dokumentenformat entfallen kann.

Die Aussparung entspricht passergenau dem ersten Dokumentenformat. Es ist möglich, dass die Aussparung zumindest im Wesentlichen passergenau dem ersten Dokumentenformat entspricht.

Mit "passergenau" ist somit vorliegend insbesondere gemeint, dass ein Dokument im ersten Dokumentenformat gut in die Aussparung hineinpasst mit einem Spiel von etwa 0,1 mm, bis 0,5 mm bis maximal 1,0 mm, damit das Dokument im ersten Dokumentenformat komfortabel und/oder leichtgängig in die Aussparung hineinpasst, insbesondere, ohne dass eine zusätzliche, über die Schwerkraft hinausgehende, Kraft, eingesetzt werden muss. Das Spiel darf nicht zu groß sein, da ansonsten ein störendes Umgebungslicht in zu großem Ausmaß auftreten würde.

Auf diese Weise ist der Einfall von störendem Umgebungslicht nochmals deutlich verringert.

Die Deckelfläche des Deckels kann hinsichtlich ihrer Abmessung mindestens einer Fläche eines zweiten Dokumentenformats entsprechen.

Auf diese Weise ist es ermöglicht, dass ein bei aufgeklapptem Deckel aufgelegtes Dokument im zweiten Dokumentenformat, nach Schließen des Deckels, ohne störendes Umgebungslicht erfasst und geprüft werden kann.

Der Deckel ist als Klappdeckel ausgebildet.

Ferner kann der Deckel derart ausgebildet sein, dass es sich bei dem ersten Dokumentenformat um das Dokumentenformat ID1 und es sich bei dem zweiten Dokumentenformat um das Dokumentenformat ID2 und/oder ID3 handelt.

Im Weiteren werden Ausführungsformen der Erfindung mit Bezugnahme auf die Figur der anliegenden Zeichnung erläutert. Es zeigt:
- Figur:: ein Dokumentenprüfgerät mit einem Deckel.

Die Figur dient lediglich zur Erläuterung und ist weder einschränkend noch als maßstabsgerecht anzusehen.

Die Figur zeigt ein Dokumentenprüfgerät 1 zur Prüfung von Dokumenten in unterschiedlichen Dokumentenformaten, beispielsweise einem ersten Dokumentenformat, das kleiner als ein zweites Dokumentenformat ist. Das Dokumentenprüfgerät weist einen Deckel 5 auf, der mit einer Aussparung 11 versehen ist. Die Aussparung 11 entspricht dem ersten, kleineren Dokumentenformat.

Im Bereich der Aussparung, um diese umlaufend, verjüngt sich die Dicke des Deckels 5 in Richtung der Aussparung 11, wie mittels der Verjüngungen oder Kantenabschnitte 7 und/oder 9 verdeutlicht ist. Genauer gesagt verjüngt sich die Dicke des Deckels in Richtung des Mittelpunkts der Aussparung 11, wobei die Verjüngung 7 und/oder 9 ausschließlich senkrecht zur Kantenrichtung gestaltet ist.

Es kann vorgesehen sein, dass die Verjüngungen 7 und 9 unterschiedlich schräg ausgebildet sind: Beispielsweise kann die weiter außen, außerhalb der Aussparung 11 angeordnete Verjüngung 9 einen flacheren Gefällewinkel aufweisen als die direkt am Rand gebildete Verjüngung 7, so dass ein in Richtung der Aussparung 11 bewegtes Dokument im ersten Dokumentenformat während des Rutschens zunächst schwerkraftgetrieben seine Lage korrigiert, um hernach, sobald es nahezu in der Aussparung ist, aufgrund des steileren Gefällewinkels der Verjüngung 7 sich rascher in die Endposition bewegt. Sobald das Dokument dann auf der Glasplatte 13 schließend aufliegt, kann die Dokumentenprüfung erfolgen.

Die Aussparung 11 kann passergenau dem ersten Dokumentenformat entsprechen, so dass ein störendes Umgebungslicht weitestgehend ausgeschlossen ist.

Am Deckel 5 kann vorgesehen sein, dass die Deckelfläche hinsichtlich ihrer Abmessung mindestens einer Fläche eines zweiten Dokumentenformats entspricht, welches größer ist als das erste Dokumentenformat.

So kann ein Dokument im zweiten Dokumentenformat nach Öffnen des Deckels 5 direkt auf die Glasplatte 13 aufgelegt werden. Nach Schließen des Deckels dringt weder am Rand um das Dokument im zweiten Dokumentenformat herum Umgebungslicht in das Gehäuse 3 des Dokumentenprüfgeräts ein noch durch die Aussparung 11, da hier das Dokument im zweiten Dokument selbst das Umgebungslicht ausschließt.

Dem Fachmann ist klar, dass der Deckel 5 als Klappdeckel ausgebildet sein kann.

Ferner kann der Deckel 5 derart ausgebildet sein, dass es sich bei dem ersten Dokumentenformat um das Dokumentenformat ID1 und es sich bei dem zweiten Dokumentenformat um das Dokumentenformat ID2 und/oder ID3 handelt.

Ferner ist ein Dokumentenprüfgerät 1 zur Prüfung von Dokumenten in unterschiedlichen Dokumentenformaten mit einem wie vorstehend beschriebenen Deckel 5 geschaffen.

### Bezugszeichenliste

- 1: Dokumentenprüfgerät zur Prüfung von Dokumenten in unterschiedlichen Dokumentenformaten
- 3: Gehäuse des Dokumentenprüfgeräts
- 5: Deckel für ein Dokumentenprüfgerät
- 7: Verjüngung des Deckels zur Aussparung hin
- 9: weitere Verjüngung des Deckels zur Aussparung hin
- 11: Aussparung des Deckels
- 13: Glasplatte

## Patentansprüche

1. Dokumentenprüfgerät (1) zur Prüfung von Dokumenten in unterschiedlichen Dokumentenformaten, mit einer Kamera und einem Deckel (5), wobei
- der Deckel (5) mit einer Aussparung (11) versehen ist, die einem ersten Dokumentenformat entspricht, **dadurch gekennzeichnet, dass**
- die Aussparung (11) derart ausgebildet ist, dass das Dokument im ersten Dokumentenformat mit einem Spiel von etwa 0,1 mm bis 0,5 mm, bis maximal 1,0 mm in die Aussparung (11) passt, und
- der Deckel (5) als Klappdeckel ausgebildet ist,
wobei die Aussparung (11) passgenau dem Dokument im ersten Dokumentenformat entspricht und die Kamera eingerichtet ist, optisch lediglich den Bereich der Aussparung (11) zu erfassen, wenn der Deckel (5) geschlossen ist, so dass von der Kamera kein störendes Umgebungslicht aufgenommen wird, wenn das Dokument im ersten Dokumentenformat auf die Aussparung (11) gelegt ist.

2. Dokumentenprüfgerät (1) nach Anspruch 1, wobei im Bereich der Aussparung (11), um diese umlaufend, die Dicke des Deckels (5) in Richtung der Aussparung (11) sich verjüngt (7; 9).

3. Dokumentenprüfgerät (1) nach einem der voranstehenden Ansprüche, wobei die Deckelfläche hinsichtlich ihrer Abmessung mindestens einer Fläche eines zweiten Dokumentenformats entspricht.

4. Dokumentenprüfgerät (1) nach einem der voranstehenden Ansprüche, wobei es sich bei dem ersten Dokumentenformat um das Dokumentenformat ID1 und es sich bei dem zweiten Dokumentenformat um das Dokumentenformat ID2 und / oder ID3 handelt.

## Claims

1. A document testing device (1) for testing documents in different document formats, comprising a camera and a lid (5), wherein
- the lid (5) is provided with a recess (11), which corresponds to a first document format, **characterized in that**
- the recess (11) is configured in such a way that the document in the first document format fits into the recess (11) with a tolerance of about 0,1 mm to 0,5 mm, up to a maximum of 1,0 mm, and
- the lid (5) is configured as a hinged lid,
wherein the recess (11) corresponds to the document in the first document format in an accurately fitting manner and the camera is configured to optically capture solely the area of the recess (11) when the lid (5) is closed, so that no disturbing ambient light is recorded by the camera when the document in the first document format is placed on the recess (11).

2. The document testing device (1) of claim 1, wherein in the area of the recess (11), running circumferentially around the latter, the thickness of the lid (5) tapers (7; 9) in the direction of the recess (11).

3. The document testing device (1) of any of the preceding claims, wherein the lid surface, with regard to its dimensions, corresponds at least to a surface of a second document format.

4. The document testing device (1) of any of the preceding claims, wherein the first document format is the document format ID1 and the second document format is the document format ID2 and/or ID3.

## Revendications

1. Appareil de vérification de documents (1) pour vérifier des documents dans différents formats de documents, comportant une caméra et un couvercle (5), dans lequel
- le couvercle (5) est pourvu d'un évidement (11), qui correspond à un premier format de document, **caractérisé en ce que**
- l'évidement (11) est configuré de telle sorte que le document s'ajuste dans le premier format de document avec un jeu d'environ 0,1 mm à 0,5 mm jusqu'à un maximum de 1,0 mm dans l'évidement (11) et
- le couvercle (5) est configuré comme un couvercle à charnière,
dans lequel l'évidement (11) correspond avec une parfaite précision au document dans le premier format de document et la caméra est configurée pour enregistrer visuellement la zone de l'évidement (11) si le couvercle (5) est fermé, de sorte que la caméra n'absorbe pas une lumière ambiante perturbante, si le documentaire est placé sur l'évidement (11) dans le premier format de document.

2. Appareil de vérification de documents (1) selon la revendication 1, dans lequel au niveau de l'évidement (11), en faisant le tour de sa circonférence, l'épaisseur du couvercle (5) s'amincit (7 ; 9) dans la direction de l'évidement (11).

3. Appareil de vérification de documents (1) selon une des revendications précédentes, dans lequel la surface du couvercle correspond à au moins une surface d'un deuxième format de document en ce qui concerne ses dimensions.

4. Appareil de vérification de documents (1) selon une des revendications précédentes, dans lequel le premier format de document est le format de document ID1 et le deuxième format de document est le format de document ID2 et/ou ID3.
